# EUROPÄISCHE PATENTSCHRIFT

(11) **EP 1 063 385 B1**
(45) Veröffentlichungstag und Bekanntmachung des Hinweises auf die Patenterteilung: **14.04.2004**
(21) Anmeldenummer: 00113279.4
(22) Anmeldetag: 21.06.2000
(51) Int. Cl.: E06B 9/17, A47H 23/01

(54) **Abschlussstab zur Aufnahme eines Randbereiches eines Behangs zum zumindest teilweisen Abdecken einer Öffnung**
Bottom bar for receipt of the edge of a screen for at least partially covering an opening
Barre de charge pour recevoir la bordure d'un écran pour couvrir au moins partiellement une ouverture

(30) Priorität: 22.06.1999 DE 19928613
(43) Veröffentlichungstag der Anmeldung: 27.12.2000
(73) Patentinhaber: MULTIFILM Sonnen- und Blendschutz GmbH, 09212 Limbach-Oberfrohna (DE)
(72) Erfinder: Weicker, Mario, 09212 Limbach-Oberfrohna (DE); Wolfram, Jörg, 04618 Göpfersdorf (DE)
(74) Vertreter: Barske, Heiko, Dr. rer. nat.

(56) Entgegenhaltungen:
- US-A- 2 335 361
- US-A- 3 960 197
- US-A- 4 547 987
- US-A- 4 817 317

## Beschreibung

Die Erfindung betrifft einen bewegbaren Abschlußstab zur Aufnahme eines Randbereiches eines Behangs zum zumindest teilweisen Abdecken einer Öffnung, insbesondere zur Aufnahme eines Randbereiches eines ausziehbaren Behangs eines Fensterrollos.

Schutzvorrichtungen, insbesondere rollbare Schutzvorrichtungen in Form von Rollos, zur Abdeckung eines Fensters mittels biegsamen Flachmaterials sind weit verbreitet. Der Behang wird dabei in der Regel am oberen Rand der Fensteröffnung auf einer Wickelwelle gespeichert und bei Bedarf mittels geeigneter mechanischer oder elektromechanischer Vorrichtungen zum Verdecken der Fensteröffnung nach unten bewegt. An der unteren Randkante des Behangs ist üblicherweise ein sich über die gesamte Breite des Behangs erstreckender Abschlußstab befestigt, der auch als Beschwerungsstab dient. Die Befestigung erfolgt beispielsweise durch Klebung oder Klemmung. Die Funktion des Abschlußstabes liegt darin, den Behang zu beschweren und straff zu halten, so daß der Behang möglichst faltenfrei ist. Durch die sich über die gesamte Breite des Abschlußstabes erstreckende feste Verbindung des Behangs mit dem Abschlußstab kann es jedoch, insbesondere bei großer Breite des Behangs, zur Verwerfungen kommen. Solche Verwerfungen sind besonders nachteilig bei Behängen, die aus aluminiumbeschichteter Reflektorfolie bestehen, da die normalerweise nach außen zeigende aluminiumbeschichtete Seite des Behangs selbst bei kleinen Verwerfungen das optische Erscheingungsbild stark negativ beeinflussen kann und die gesamte Außenansicht eines Gebäudes beeinträchtigt.

Bei einer anderen Art von Schutzvorrichtungen ist der Behang am unteren Rand der Fensteröffnung aufgerollt und mittels geeigneter Vorrichtungen von unten nach oben bewegbar. Derartige Schutzvorrichtungen sind beispielsweise aus der DE 93 02 614 und der DE 296 09 604 bekannt. Der Behang solcher Schutzvorrichtungen, bei denen auch bei teilweiser Abdeckung des Fensters das Tageslicht in die Raumtiefe eindringen kann, besteht häufig aus aluminiumbeschichteter Reflektorfolie. Die Antriebstechnik solcher Schutzvorrichtungen unterscheidet sich wesentlich von der herkömmlicher Rollos, die am Oberrand der Fensteröffnung angebracht sind. Bei herkömmlichen Rollos kann der Behang lediglich durch Drehen der Welle bzw. Walze, auf der er abgewickelt ist, ausgerollt werden, wobei das Gewicht des Abschlußstabes ihn nach unten zieht. Bei einer Schutzvorrichtung, bei der sich der Behang zur zunehmenden Verdeckung der Fensteröffnung von unten nach oben bewegt, werden die Bedienkräfte in der Regel über den Abschlußstab auf den Behang aufgebracht. Normalerweise greifen an dem Abschlußstab beidseitig an seinen äußeren Enden Zugelemente, vorzugsweise Schnüre ein, die ihn nach oben ziehen, wobei üblicherweise seitliche Führungselemente vorgesehen sind, die die seitlichen Enden des Abschlußstabes und die Zugelemente sowie ggf. die Seitenränder des Behangs aufnehmen. Infolge der auf die äußeren Enden des Abschlußstabes über die Zugelemente aufgebrachten Zugkräfte, die nach unten gerichteten Gegenkräfte des Behangs, die üblicherweise durch eine in Aufwickelrichtung elastisch vorgespannte Wickelwelle verstärkt werden, und vor allem das eigene Gewicht des Abschlußstabes, kommt es zu einer Durchbiegung des Abschlußstabes, die zur Verwölbungen und/oder Faltenbildungen im Behang führt.

Bei einer herkömmlichen, am oberen Rand der Fensteröffnung angebrachten Schutzvorrichtung tritt eine derartige Durchbiegung des Abschlußstabes normalerweise nicht auf, da lediglich das Gewicht des Abschlußstabes gleichmäßig über dessen gesamte Breite in den Behang eingeleitet wird. Es versteht sich, daß es bei herkömmlichen Schutzvorrichtungen zu ähnlichen Durchbiegungen des Abschlußstabes kommen kann, wenn der Behang durch am Abschlußstab eingeleitete Kräfte ausgerollt wird.

Es ist eine weitere Art von Schutzvorrichtungen bekannt, die unbeweglich vor einer Fensteröffnung angeordnet sind und bei denen der Behang sowohl an seiner oberen als auch an seiner unteren Randkante durch einen Abschlußstab begrenzt wird und bei denen der sich am oberen Rand des Behangs befindliche Abschlussstab an seinen seitlichen Enden in vertikaler Richtung unverschieblich vor der Fensteröffnung angebracht ist oder sich auf seitlichen Führungselementen beweglich abstützt. Auch bei diesen Schutzvorrichtungen kommt es zu der bereits beschriebenen Durchbiegung des am oberen Rand des Behangs befindlichen Abschlussstabes, die zu einer das optische Erscheinungsbild des Behangs beeinträchtigenden Beulen- und Faltenbildung führt.

Da es bei vernünftigem Aufwand, insbesondere bei großer Breite des Behangs nicht möglich ist, den Abschlussstab ausreichend biegesteif zu gestalten, wurden zur Vermeidung von Falten und Ausbeulungen bereits verschiedene Vorschläge gemacht. In der DE 42 18 383 beispielsweise wird eine punktuelle Lagerung des Behangs an den beiden seitlichen Enden des Abschlussstabs beschrieben, bei der die eine Lagerstelle fest und die andere in Richtung der Längserstreckung des Abschlussstabes beweglich ist und diese bewegliche Lagerstelle durch an ihr angreifende elastische Elemente zur seitlichen Straffung des Behangs mit Zug beaufschlagt ist. Die aufbringbaren Spannkräfte sind jedoch nur für Schutzvorrichtungen geeignet, die am oberen Rand der Fensteröffnungen angebracht sind. Für von unten nach oben bewegte Behänge reichen die Spannkräfte nicht aus. Wären sie groß genug, so würden auf den Behang so große Kräfte wirken, daß diese überdehnt und damit plastisch verformt würde, wodurch es zu bleibenden Verwölbungen käme. Weiterhin befinden sich in der DE 42 18 383 beschriebenen Aufnahmepunkte bzw. Lagerstellen am Behang nicht an dessen seitlichen Enden, so daß seitliche Randbereiche verbleiben, die nicht gespannt werden können und dadurch instabil sind, wodurch es zur Faltenbildung kommen kann.

Die US 4,547,987 A beschreibt eine Box, mit der Schriftzeichen auf einem Schirm hinterleuchtet werden können. Der Schirm ist durch eine dünne, flexible Folie gebildet, die mit einem Randwulst ausgebildet ist, der in ein Tragprofil eingeklippst wird, das in einen Schenkel eines starren, um die Folie umlaufenden Rahmen einsetzbar und dort mittels Schrauben befestigbar ist. Durch Eindrehen der Schrauben wird die Folie gespannt, wobei Ungleichmäßigkeiten durch unterschiedlich weites Eindrehen der Schrauben ausgeglichen werden können. Die Verstellung des Tragprofils erfolgt senkrecht zur Erstreckungsrichtung der Folie außerhalb des Rahmens. Die Folie wird im Rahmen unter Anlage an einer Innenfläche um etwa 90°Grad umgelenkt.

Aus der US 4,817,317 A ist eine Box zum Hinterleuchten von Schriftzeichen bekannt, bei der ein Rand einer dünnen, flexiblen Folie an einem Tragprofil gehalten ist, das in einen starren Rahmen einsetzbar ist und mittels Schrauben zu Spannung der Folie positionierbar ist. Dabei wird das Tragprofil etwa parallel zur Erstreckungsrichtung der Folie verschoben, die durch eine Innenfläche des Rahmens zunächst um einen Winkel größer 90° und nach einer geraden Strecke dann um einen Winkel kleiner 90° umgelenkt wird.

Der Erfindung liegt die Aufgabe zugrunde, einen beweglichen Abschlussstab zur Aufnahme eines Randbereiches eines Behangs zum zumindest teilweisen Abdeckung einer Öffnung, insbesondere eines Fensters, zu schaffen, mit dem sich eine Faltenbildung bzw. eine Verwölbung des Behangs auch bei großen auf den Abschlussstab, insbesondere dessen Enden, wirkenden Kräften vermeiden lässt.

Die genannte Aufgabe wird mit einem Abschlussstab gemäß dem Anspruch 1 gelöst.

Die Unteransprüche 2 bis 11 sind auf vorteilhafte Ausführungsformen und Weiterbildungen des erfindungsgemäßen Abschlussstabs gerichtet.

Die Erfindung ist für alle Arten von Schutzvorrichtungen bzw. Behängen geeignet, mit denen Öffnungen mehr oder weniger weit abgedeckt werden können.

Im folgenden werden Ausführungsbeispiele der Erfindung anhand schematischer Zeichnungen mit weiteren Einzelheiten erläutert.

Es stellen dar:
Fig. 1 einen Schnitt durch einen Abschlussstab mit daran befestigten Behang entsprechend einem ersten Ausführungsbeispiel der Erfindung, geschnitten längs der Linie I-I der Fig. 3;
Fig. 2 eine Schnittansicht durch das Ausführungsbeispiel der Fig. 3, geschnitten längs der Linie II-II der Fig. 3;
Fig. 3 das gleiche Ausführungsbeispiel, geschnitten längs der Linie III-III der Fig. 2,
Fig. 4 das gleiche Ausführungsbeispiel, geschnitten längs der Linie IV-IV der Fig. 2,
Fig. 5 einen Schnitt ähnlich dem der Fig. 2 durch ein weiteres Ausführungsbeispiel,
Fig. 6 eine vergrößerte Darstellung des seitlichen Endbereiches eines Abschlussstabes in einer Schnittansicht ähnlich der Fig. 3, und
Fig. 7 einen Schnitt längs der Linie V-V der Fig. 6.

Die Fig. 1 bis 4 zeigen ein erstes Ausführungsbeispiel eines Abschlussstabes 1 eines Behangs 2 zum zumindest teilweisen Abdecken eines Fensters oder einer Bauwerksöffnung.

Der insgesamt mit 2 bezeichnete Abschlußstab ist aus einem Außenstab 4 und einem Innenstab 6 zusammengesetzt. Der Außenstab 4 weist eine obere Hohlkammer 8 und eine untere Hohlkammer 10 auf, die durch eine Trennwand 12 getrennt sind. Von der unteren Hohlkammer 10 führt ein Schlitz 14 nach außen.

Der Außenquerschnitt des Innenstabes 6 ist auf den Innenquerschnitt der Hohlkammer 10 derart abgestimmt, daß der Innenstab 6 relativ zum Außenstab 4 gemäß Fig. 1 in senkrechter Richtung im wesentlichen spielfrei verschiebbar ist, wobei eine in den Schlitz 14 eingreifende Verlängerung 16 des Innenstabes 6 sich innerhalb des Schlitzes 14 verschiebt.

Der Innenstab 6 ist ebenfalls als Profilteil mit einer Hohlkammer 18 ausgebildet, in der im wesentlichen spielfrei ein Träger 20 aufgenommen ist.

Der Träger 20 ist gemäß Fig. 2, 3 und 4 mit noppenartigen Vorsprüngen 22 versehen, die entsprechende Löcher 24 (Fig. 3) durchgreifen, die im Randbereich eines Behangs 26 ausgebildet sind.

Der Behang 26 ist durch den Schlitz 14 des Außenstabes 4 und einen im Innenstab 6 ausgebildeten Schlitz 27 geführt und liegt an der vorsprungfreien Seitenfläche des Trägers 20 an, an dem er mittels des Eingriffs zwischen den Vorsprüngen 22 und den Löchern 24 gehalten ist. Damit die Löcher 24 in ausreichendem Abstand vom Außenrand des Behangs 26 ausgebildet werden können, ist die Hohlkammer 18 nach oben in eine Nut 28 verlängert, in die der äußerste Rand des Behangs 26 einragt. Der Behang 26 ist an den Vorsprüngen 22, die durch die Löcher 24 hindurchgreifen, besonders sicher gehalten, weil die Stirnflächen der Vorsprünge 22 an der Innenseite der Hohlkammer anliegen. Vorteilhafterweise weisen die Vorsprünge 22 einen Wulst auf, so daß der Behang 26 bereits während der Montage sicher gehalten ist.

Wie insbesondere aus Fig. 2 ersichtlich, sind in Gewindebohrungen 29 der Unterwand des Außenstabes 4 Stiftschrauben 30 eingeschraubt, die mit ihren vorderen Enden 32 an der Unterseite des Innenstabes 6 anliegen und diesen durch mehr oder weniger weites Einschrauben innerhalb der unteren Hohlkammer 10 verschieben können.

Wie insbesondere aus den Fig. 3 und 4 ersichtlich, ist der Träger 20 aus mehreren Teilen 20a, 20b, 20c zusammengesetzt. Die äußeren Trägerteile 20a und 20c weisen Zapfen 34 auf, die durch Durchgangsöffnungen 36 hindurchragen, welche in Formteilen 38 ausgebildet sind, die formschlüssig von der Seite her in den Außenstab 4 eingesteckt sind. Der Träger 20 ist beispielsweise bei einer Breite bzw. Länge des Abschlußstabes von 1000 mm aus fünf Teilen mit jeweils fast 200 mm Länge zusammengesetzt, deren äußere Teile im Randbereich des Abschlußstabs gespannt werden.

Der Zusammenbau der beschriebenen Anordnung geschieht wie folgt:

Der Randbereich des Behangs wird an dem gegebenenfalls mehrteilig ausgebildeten Träger 20 durch Einknüpfen seiner Löcher in die noppenartigen Vorsprünge 22 befestigt. Anschließend wird der Träger 20 mit dem daran befestigten Behang 26 seitlich in den Innenstab 6 eingeschoben. Dann wird der Innenstab 6 mit darin aufgenommenen Träger 20 und dem Behang 26 in den Hohlraum 10 des Außenstabs 4 eingeschoben. Von außen her werden auf die Zapfen 34 die Profilteile 38 aufgesteckt und formschlüssig an dem Außenstab 4 angebracht. Die äußeren Enden des Trägers 20 bzw. dessen äußere Teile werden, wie weiter unten erläutert wird, vorteilhafterweise derart an den Profilteilen 38 und damit am Außenstab 4 befestigt, daß sie in Längsrichtung des Behangs unbeweglich sind, jedoch in Breitenrichtung des Behangs zu dessen Spannung vom Außenstab weg gezogen werden können, sich aber nicht in der Gegenrichtung bewegen können.

Wenn der Abschlußstab 2, wie in den Figuren dargestellt, den oberen Rand eines Behangs 26 abschließt, und der Abschlußstab an seinen äußeren Enden, vorzugsweise lediglich den Profilteilen 38 von einer äußeren Halterung oder von Zugelementen gehalten wird, biegt er sich infolge seines Eigengewichtes und der vom Behang 26 auf ihn wirkenden Gegenkräfte mehr oder weniger stark durch. Der Innenstab 6 folgt dieser Durchbiegung, so daß der gesamte Randbereich des Behangs 26 verformt wird, was zu Verwölbungen und/oder Faltenbildungen führen würde. Um dem entgegenzuwirken, wird die oder werden die Stiftschrauben 30 mehr oder weniger weit eingeschraubt, so daß der Innenstab 6 und damit der Träger 20 insgesamt geradlinig verläuft und der Randbereich des Behangs 26, der mit Spiel in dem Spalt 14 aufgenommen ist, trotz der Verformung des Außenstabs 4 keinerlei Verformungen ausgesetzt ist und ein verwölbungsfreies, einwandfreies Aussehen behält.

Die Anzahl der Stiftschrauben 30, die erforderlich ist, um die Geradlinigkeit des Innenstabs 6 zu gewährleisten hängt von den jeweiligen geometrischen Verhältnissen und Gewichtsverhälmissen ab. Es sind Anordnungen möglich, bei denen der Träger 20 insgesamt einteilig ausgebildet ist, wobei ein oder mehrere Stiftschrauben die Geradlinigkeit des Trägers gewährleisten. Weiter sind Anordnungen möglich, bei denen der Träger, wie in Fig. 4 dargestellt, aus zwei oder mehr Teilen besteht, zwischen denen mehr oder weniger große Zwischenräume 40 bestehen, und wobei nur der mittlere Teil 20b mittels einer Stiftschraube verstellt wird. Die äußeren Trägerteile 20a und 20c sind an ihren Außenenden fest in den Formteilen 38 gehalten, können jedoch erforderlichenfalls leicht verkippen. Insgesamt ist infolge der Abstützung der in den Außenstab 4 entsprechend dessen Durchbiegung mehr oder weniger weit eingeschraubten Stiftschrauben 30 an der Unterseite des Innenstabes 6 die Geradlinigkeit des Randes des Behangs 26 gewährleistet.

Es versteht sich, daß vielfältige Abwandlungen der beschriebenen Anordnung möglich sind. Beispielsweise können zwischen der Unterseite des Innenstabes 6 und der Gegenseite des Außenstabes 4 Abstandsstücke angebracht sein oder es können von der Seite her Keile eingefügt werden. Entscheidend ist, daß eine Tragvorrichtung bzw. Tragbaugruppe, an der der Behang 26 befestigt ist, relativ zu dem Abschlußstab derart verschoben werden kann, daß auch bei durchgebogenen Abschlußstab eine geradlinige Einspannung bzw. Halterung des Behangs 26 möglich ist. Die beschriebenen Konstruktion des Abschlußstabes kann an die unterschiedlichsten Erfordernisse und Kraftverhältnisse angepaßt werden, indem die Stiftschrauben zweckentsprechend eingestellt werden.

Fig. 5 zeigt eine gegenüber Fig. 2 abgeänderte Ausführungsform. Bei der Ausführungsform gemäß Fig. 5 sind in den Abschlußstab von oben her eine oder mehrere Schrauben 42 eingesetzt, die entsprechende Löcher der Trennwand 12 durchragen und mit entsprechenden Gewindebohrungen 44 im Innenstab 6 verschraubt sind. Wenn sich der Außenstab 4, wie in Fig. 4 dargestellt, nach unten durchbiegt, kann diese Biegung durch entsprechendes Einschrauben der Schrauben 42 in den Innenstab 6 ausgeglichen werden, so daß der mittlere Bereich des Innenstabes 6 angehoben wird, wobei der Kopf 46 der Schrauben 42 sich an der Trennwand 12 abstützt. Es versteht sich, daß die Hohlkammer 10 bei der Ausführung gemäß Fig. 5 nach unten insgesamt offen sein kann.

Fig. 6 zeigt in vergrößerter Darstellung einen seitlichen Endbereich des Abschlußstabes. Wie ersichtlich, ist das Formteil 38 mit Hilfe eines entsprechenden Ansatzes 48 formschlüssig in den Außenstab 4 eingesetzt und nimmt den Zapfen 34 des äußeren Trägerteils 20a auf. Die Außenfläche des Zapfens 34 ist mit einer Verzahnung bzw. Rändelung ausgebildet, die mit einer entsprechenden Verzahnung bzw. Rändelung an der Innenseite der Durchgangsöffnung 36 des Formteils 38 derart zusammenwirkt, daß bei einer zwischen den beiden Verzahnungen bzw. Rändelung wirksame Auflagekraft sich der Zapfen 34 nicht gemäß Fig. 6 nach rechts relativ zu dem Formteil 38 verschieben kann. Auf diese Weise ist es möglich, den Behang 26 der nicht ganz so breit ist wie die Länge des Außenstabes 4, so daß ein Spalt 49 zwischen den Behang 26 und dem Formteil 38 verbleibt, nach außen zu spannen, was einer Verwölbung und Faltenbildung des Behangs 26 zusätzlich entgegenwirkt.

Die Oberseite des Außenstabs 4 ist an ihrem seitlichen Ende ausgeschnitten, so daß dort eine an dem Formteil 38 gelagerte Rolle 50 angeordnet werden kann, die ein Umlenkmittel für ein Seil 52 darstellt, das als Zugmittel zur Bewegung des Abschlußstabs 2 und damit des Behangs 26 dient. Die Krafteinleitung erfolgt von dem Zugmittel 52 über die Rolle 50 und einen Lagerzapfen 54 des Formteils 38 über dessen in der Hohlkammer 8 aufgenommenen Körperbereich und den Ansatz 48 in den Außenstab 4 bzw. den Zapfen 34 in den Träger 20 und den Behang 26. Das Seil 52 läuft durch die obere Hohlkammer 8 hindurch zu einer entsprechenden Rolle 50 an dem anderen Ende des Abschlussstabs.

Es versteht sich, daß die über die Seitenflächen der Formteile 38, die Endkappen des Abschlussstab bilden, hinausstehenden Enden der Zapfen 34 nach seitlicher Spannung des Behangs 26 entfernt werden können. Es versteht sich weiter, daß der Träger 20 bei Vorhandensein der seitlichen Spanneinrichtung zwischen dem Zapfen 34 und dem Formteil 38 mehrteilig ausgebildet ist, wobei lediglich die Außenteile nach außen verspannt werden und die Außenteile mit inneren Teilen nur über den Behang 26 verbunden sind. Die Spanneinrichtung könnte auch dadurch gebildet sein, daß die Zapfen 34 Außengewinde aufweisen, auf die Muttern aufgeschraubt werden, die sich an der Außenfläche der Formteile 38 abstützen.

Fig. 7, die einen Schnitt gemäß der Linie V-V der Fig. 6 zeigt, stellt die Verspannbarkeit zwischen den Zapfen 34 und den Formteilen 38 genauer dar. Wie ersichtlich, weist der Zapfen 34 eine unsymmetrische Außenverzahnung 56 auf, die mit einer entsprechenden Verzahnung 58 zusammenwirkt, die an einer an dem Formteil 38 ausgebildeten Federzunge 60 ausgebildet ist. Bei dieser Konstruktion ist zur bezüglich einer Verschiebung des Zapfens 34 in den Außenstab 4 hinein sperrenden Wirkung kein an dem Behang wirksamer Zug erforderlich; vielmehr drückt die Federzunge 60 ständig elastisch gegen den Zapfen 34, wodurch eine Selbsthemmung bei einer gemäß Fig. 7 auf den Zapfen 34 nach rechts wirkenden Zugkraft eintritt. Nach links dagegen kann der Zapfen 34 unter elastischer Verbiegung der Federzunge 60 bewegt werden, um das äußere Trägerteil 20a dabei zur Spannung des Behangs 26 nach links zu bewegen.

## Patentansprüche

1. Abschlußstab zur Aufnahme eines Randbereichs eines Behangs (26) zum zumindest teilweisen Abdecken einer Öffnung, insbesondere ein bewegbarer Abschlußstab zur Aufnahme eines Randbereiches des ausziehbaren Behangs eines Fensterrollos, mit einer sich längs der Länge des Abschlußstabes (2) erstreckenden, über einen seitlichen Schlitz nach außen offenen Hohlkammer (10;18), einer in die Hohlkammer von einer Stirnseite des Abschlußstabes (2) aus einschiebbaren Tragvorrichtung (6, 20; 20), an der der durch den Schlitz (14) in die Hohlkammer einragende Randbereich des Behangs (26) befestigbar ist, wobei der Schlitz (14) etwa in der Ebene des Behangs verläuft, und einer Positionseinrichtung (30; 42; 56; 58), mit der die Position der Tragvorrichtung relativ zu dem Abschlußstab in der Ebene des Behangs (26), längs der Länge des Abschlußstabes unterschiedlich, einstellbar ist, so dass Verwölbungen des Behangs in Folge einer Durchbiegung des Abschlußstabes in der Ebene des Behangs durch Einstellen der Positioniereinrichtung ausgleichbar ist.

2. Abschlußstab nach Anspruch 1, wobei die Positioniereinrichtung durch Schrauben (30; 42) gebildet ist, mit Hilfe derer der Abstand zwischen einer Innenseite der Hohlkammer (10) und der Tragvorrichtung (6, 20) veränderbar ist.

3. Abschlußstab nach Anspruch 1, wobei die Positioniereinrichtung durch Abstandsstücke gebildet ist, die zwischen einer Innenseite der Hohlkammer (10) und der Tragvorrichtung (6, 20) angeordnet sind.

4. Abschlußstab nach einem der Ansprüche 1 bis 3, wobei die Tragvorrichtung (6, 20; 20) an ihren Enden an dem Abschlußstab (2) in der die Länge des in die Hohlkammer (10; 18) eingeführten Endbereiches des Behangs (26) bestimmenden Richtung festgelegt ist und mittels der Positioniereinrichtung (30; 42) ein mittlerer Bereich der in der Hohlkammer (10) aufgenommenen Tragvorrichtung (6, 20) derart verstellbar ist, dass sich in diesem Bereich die Länge des in die Hohlkammer eingeführten Randbereiches des Behangs (26) verändert.

5. Abschlußstab nach einem der Ansprüche 1 bis 4, wobei die Tragvorrichtung einen sich längs des Abschlußstabes erstreckenden Träger (20) aufweist, an dem der Behang befestigt ist.

6. Abschlußstab nach Anspruch 5, **dadurch gekennzeichnet, daß** der Träger mit noppenartigen Vorsprüngen (22) ausgebildet ist, die in entsprechende, am Rand des Behangs (26) ausgebildete Löcher (24) eingreifen.

7. Abschlußstab nach Anspruch 5 oder 6, wobei der Träger (20) in seiner Längsrichtung in mehrere Trägerteile (20a, 20b, 20c) unterteilt ist.

8. Abschlußstab nach Anspruch 7, wobei die Position zumindest eines seitlichen Trägerteils (20a, 20c) bezüglich der Längsrichtung des Trägers relativ zum Abschlußstab (2; 62) verstellbar ist.

9. Abschlußstab nach einem der Ansprüche 5 bis 8, wobei der Abschlußstab (2) einen die Hohlkammer (10) enthaltenden Außenstab (4) aufweist und die Tragvorrichtung einen Innenstab (6) enthält, dessen Außenquerschnitt auf den Querschnitt der Hohlkammer (10) derart abgestimmt ist, dass er nur in einer die Länge des in die Hohlkammer eingeführten Behangs verändernden Richtung beweglich ist, welcher Innenstab eine weitere, über einen Schlitz (27) zugängliche Hohlkammer (18) enthält, in der unter Passung der Träger (20) aufgenommen ist, und wobei die Positioniereinrichtung (30, 42) zwischen dem Außenstab (4) und dem Innenstab (6) wirksam ist.

10. Abschlußstab nach einem der Ansprüche 1 bis 9, wobei in die Stirnenden des als Profilteil ausgebildeten Abschlußstabes (2) mit einer Durchgangsöffnung (36) ausgebildete Formteile (38) eingesetzt sind, von den Stirnenden des Trägers vorstehende Zapfen (36) durch die Durchgangsöffnungen hindurchragen, und die Innenfläche der Durchgangsöffnungen und die Außenflächen der Zapfen mit sich entsprechenden Rasterungen (56, 58) ausgebildet sind.

11. Abschlußstab nach Anspruch 10, wobei die Formteile (38) mit Mitteln (50) versehen sind, an denen Zugmittel (52) zur Verstellung des an dem Behang (36) befestigten Abschlußstabes (2; 62) angreifen.

## Claims

1. An end bar for receiving an edge region of a screening portion (26) for at least partially covering an opening, in particular a movable end bar for receiving an edge region of the extendable screening portion of a window roller blind, comprising a hollow chamber (10; 18) extending along the length of the end bar (2) and open outwardly by way of a lateral slot, a carrier device (6, 20; 20) which can be inserted into the hollow chamber from an end of the end bar (2) and to which the edge region of the screening portion (26), which projects into the hollow chamber through the slot (14) can be fixed, wherein the slot (14) extends approximately in the plane of the screening portion, and a positioning device (30; 42; 56; 58) with which the position of the carrier device is adjustable relative to the end bar in the plane of the screening portion (26), differently along the length of the end bar, so that it is possible to compensate for curvature of the screening portion as a consequence of deflection of the end bar in the plane of the screening portion by adjustment of the positioning device.

2. An end bar according to claim 1 wherein the positioning device is formed by screws (30; 42), by means of which the spacing between an inward side of the hollow chamber (10) and the carrier device (6, 20) is variable.

3. An end bar according to claim 1 wherein the positioning device is formed by spacer portions arranged between an inward side of the hollow chamber (10) and the carrier device (6, 20).

4. An end bar according to one of claims 1 to 3 wherein at its ends the carrier device (6, 20) is fixed to the end bar (2) in the direction determining the length of the end region of the screening portion (26) which is introduced into the hollow chamber (10; 18) and a central region of the carrier device (6, 20) accommodated in the hollow chamber (10) can be displaced by means of the positioning device (30; 42) in such a way that in said region the length of the edge region of the screening portion (26) which is introduced into the hollow chamber is altered.

5. An end bar according to one of claims 1 to 4 wherein the carrier device has a carrier (20) which extends along the end bar and to which the screening portion is fixed.

6. An end bar according to claim 5 **characterised in that** the carrier is provided with knob-like projections (22) which engage into corresponding holes (24) provided at the edge of the screening portion (26).

7. An end bar according to claim 5 or claim 6 wherein the carrier (20) is subdivided in its longitudinal direction into a plurality of carrier portions (20a, 20b, 20c).

8. An end bar according to claim 7 wherein the position of at least one lateral carrier portion (20a, 20b) is displaceable with respect to the longitudinal direction of the carrier relative to the end bar (2; 62).

9. An end bar according to one of claims 5 to 8 wherein the end bar (2) has an outer bar (4) containing the hollow chamber (10) and the carrier device contains an inner bar (6) whose external cross-section is matched to the cross-section of the hollow chamber (10) in such a way that it is movable only in a direction of varying the length of the screening portion inserted into the hollow chamber, which inner bar includes a further hollow chamber (18) which is accessible by way of a slot (27) and in which the carrier (20) is accommodated in fitting relationship therein, and wherein the positioning device (30, 42) is operative between the outer bar (4) and the inner bar (6).

10. An end bar according to one of claims 1 to 9 wherein fitted into the ends of the end bar (2) which is in the form of a profile portion are shaped portions (38) provided with a through opening (36), projections (36) protruding from the ends of the carrier project through the through openings, and the inside surface of the through openings and the outside surfaces of the projections are provided with mutually corresponding latching means (56, 58).

11. An end bar according to claim 10 wherein the shaped portions (38) are provided with means (50) engaged by pulling means (52) for displacement of the end bar (2; 62) fixed to the screening portion (36).

## Revendications

1. Barre de terminaison pour recevoir une zone de bord d'une tenture (26) destinée à couvrir au moins partiellement une ouverture, en particulier barre de terminaison mobile pour recevoir une zone de bord de la tenture déployable d'un store à enrouleur pour fenêtre, comportant une chambre creuse (10 ; 18) qui s'étend le long de la longueur de la barre de terminaison (2) et qui est ouverte vers l'extérieur via une fente latérale, un dispositif porteur (6, 20 ; 20) qui est susceptible d'être introduit dans la chambre creuse depuis un côté frontal de la barre de terminaison (2) et sur lequel peut être fixée la zone de bord de la tenture (26) pénétrant dans la chambre creuse à travers la fente (14), la fente (14) s'étendant approximativement dans le plan de la tenture, et comportant un dispositif de positionnement (30 ; 42 ; 56 ; 58) au moyen duquel la position du dispositif porteur est réglable par rapport à la barre de terminaison dans le plan de la tenture (26), et ceci différemment le long de la longueur de la barre de terminaison, de sorte que des bombements de la tenture suite à un fléchissement de la barre de terminaison dans le plan de la tenture sont compensables par réglage du dispositif de positionnement.

2. Barre de terminaison selon la revendication 1, dans laquelle le dispositif de positionnement est formé par des vis (30 ; 42) à l'aide desquelles la distance entre un côté intérieur de la chambre creuse (10) et le dispositif porteur (6, 20) est variable.

3. Barre de terminaison selon la revendication 1, dans laquelle le dispositif de positionnement est formé par des éléments écarteurs qui sont agencés entre un côté intérieur de la chambre creuse (10) et le dispositif porteur (6, 20).

4. Barre de terminaison selon l'une des revendications 1 à 3, dans laquelle le dispositif porteur (6, 20 ; 20) est immobilisé à ses extrémités sur la barre de terminaison (2) dans la direction déterminant la longueur de la zone d'extrémité de la tenture (26) introduite dans la chambre creuse (10 ; 18), et une zone médiane du dispositif porteur (6, 20) reçu dans la chambre creuse (10) est déplaçable au moyen du dispositif de positionnement (30 ; 42) de telle sorte que dans cette zone la longueur de la zone de bord de la tenture (26) introduite dans la chambre creuse se modifie.

5. Barre de terminaison selon l'une des revendications 1 à 4, dans laquelle le dispositif porteur comprend un support (20) qui s'étend le long de la barre de terminaison et sur lequel est fixée la tenture.

6. Barre de terminaison selon la revendication 5, **caractérisée en ce que** le support est réalisé avec des saillies (22) en forme de boutons qui s'engagent dans des trous correspondants ménagés au bord de la tenture (26).

7. Barre de terminaison selon l'une ou l'autre des revendications 5 et 6, dans laquelle le support (20) est subdivisé dans sa direction longitudinale en plusieurs pièces porteuses (20a, 20b, 20c).

8. Barre de terminaison selon la revendication 7, dans laquelle la position d'au moins une pièce porteuse latérale (20a, 20c) par rapport à la direction longitudinale du support est variable par rapport à la barre de terminaison (2 ; 62).

9. Barre de terminaison selon l'une des revendications 5 à 8, dans laquelle la barre de terminaison (2) comprend une barre extérieure (4) comportant la chambre creuse (10) et le dispositif porteur comprend une barre intérieure (6) dont la section transversale extérieure est adaptée à la section de la chambre creuse (10) de telle sorte qu'elle est mobile uniquement dans une direction qui modifie la longueur de la tenture introduite dans la chambre creuse, barre intérieure qui comprend une autre chambre creuse (18) accessible via une fente (27), dans laquelle le support (20) est reçu avec ajustement, le dispositif de positionnement (30, 42) agissant entre la barre extérieure (4) et la barre intérieure (6).

10. Barre de terminaison selon l'une des revendications 1 à 9, dans laquelle des pièces façonnées (38) réalisées avec une ouverture traversante (36) sont mises en place dans les extrémités frontales de la barre de terminaison (2) réalisée sous forme de pièce profilée, des tenons (34) faisant saillie des extrémités frontales du support traversent les ouvertures traversantes, et la surface intérieure des ouvertures traversantes et les surfaces extérieures des tenons sont réalisées avec des crans correspondants (56, 58).

11. Barre de terminaison selon la revendication 10, dans laquelle les pièces façonnées (38) sont pourvues de moyens (50) qui sont attaqués par des moyens de traction (52) pour déplacer la barre de terminaison (2 ; 62) fixée sur la tenture (26).
